# EUROPÄISCHE PATENTSCHRIFT

(11) **EP 1 131 170 B1**
(45) Veröffentlichungstag und Bekanntmachung des Hinweises auf die Patenterteilung: **05.02.2003**
(21) Anmeldenummer: 99960861.5
(22) Anmeldetag: 03.11.1999
(51) Int. Cl.: B21B 45/02, C21D 1/667, C21D 1/60

(54) **VERFAHREN UND EINRICHTUNG ZUR VERRINGERUNG VON ZUNDERBILDUNG AUF EINEM WALZGUT**
METHOD AND DEVICE FOR REDUCING THE FORMATION OF SCALES ON ROLLING STOCK
PROCEDE ET DISPOSITIF POUR REDUIRE LA FORMATION DE CALAMINE SUR UN PRODUIT LAMINE

(30) Priorität: 16.11.1998 DE 19852759
(43) Veröffentlichungstag der Anmeldung: 12.09.2001
(73) Patentinhaber: SIEMENS AKTIENGESELLSCHAFT, 80333 München (DE)
(72) Erfinder: BAARE, Christoph, D-97318 Biebelried (DE); WELKER, Hans-Herbert, D-91074 Herzogenaurach (DE)
(86) Internationale Anmeldenummer: DE9903518
(87) Internationale Veröffentlichungsnummer: WO00029140

(56) Entgegenhaltungen:
- DE-A- 1 546 173
- DE-A- 2 165 049
- DE-A- 2 456 079
- DE-A- 4 430 856
- DE-A- 19 637 916
- PATENT ABSTRACTS OF JAPAN vol. 010, no. 059 (M-459), 8. März 1986 (1986-03-08) -& JP 60 206516 A (SHIN NIPPON SEITETSU KK), 18. Oktober 1985 (1985-10-18)
- PATENT ABSTRACTS OF JAPAN vol. 003, no. 095 (C-055), 11. August 1979 (1979-08-11) -& JP 54 075413 A (ISHIKAWAJIMA HARIMA HEAVY IND CO LTD;OTHERS: 01), 16. Juni 1979 (1979-06-16)
- PATENT ABSTRACTS OF JAPAN vol. 010, no. 023 (C-325), 29. Januar 1986 (1986-01-29) -& JP 60 174836 A (NIPPON KOKAN KK), 9. September 1985 (1985-09-09)

## Beschreibung

Die Erfindung betrifft ein Verfahren und eine Einrichtung zur Verringerung von Zunderbildung auf einem Walzgut, das aus einem Walzgerüst ausläuft.

Beim Walzen von Walzgut, insbesondere im Abkühlprozeß, kommt es zur Zunderbildung. Dies gilt insbesondere auch beim Kühlen von Walzgut mit Wasser. Zunderbildung beeinträchtigt dabei die Oberflächenqualität des Walzguts, insbesondere Stahls, in zum Teil erheblicher Weise.

Aus der DE-A-44 30 856 ist ein Verfahren bekannt, bei dem zur Reduzierung der Zunderbildung das Walzgut mit einem Tröpfchen-Nebel aus Wasser umhüllt wird.

Die der Erfindung zugrundeliegende Aufgabe besteht in einer Verbesserung eines derartigen Verfahrens, insbesondere im Hinblick auf eine weitere Verringerung der Neubildung von Zunder und ein Entfernen eventuell vorhandenen Zunders, sowie der Bereitstellung einer Vorrichtung zur Durchführung dieses Verfahrens.

Die Aufgabe wird erfindungsgemäß durch ein Verfahren bzw. eine Einrichtung gemäß Anspruch 1 bzw. Anspruch 11 gelöst. Dabei wird zur Verringerung von Zunderbildung auf einem Walzgut, das aus einem Walzgerüst ausläuft, das Walzgut nach dem Walzgerüst mit erwärmtem Wasser, insbesondere mit Naßdampf, besprüht, wobei das erwärmte Wasser, insbesondere der Naßdampf, mit einer von der Senkrechten der Oberfläche des Walzgutes abweichenden Haupt-Sprührichtungskomponente auf das Walzgut gesprüht wird. Auf diese Weise wird die Bildung von Zunder deutlich verringert, bzw. vorhandener Zunder beim Auslaufen des Walzguts aus dem Walzgerüst (zum Teil) entfernt. Außerdem hat es sich gezeigt, daß auf diese Weise das Walzgut deutlich schneller abgekühlt werden kann, was zum einen die Verwendung einer kürzeren Kühlstrecke erlaubt und zum anderen die Qualität des Walzgutes erhöht.

Das Besprühen eines Walzgutes mit erwärmtem Wasser oder Nassdampf ist bereits aus der DE-A-196 37 916 bekannt. Es wird dort jedoch ausschließlich zum Kühlen verwendet und die Sprührichtung ist senkrecht gegen das Walzgut gerichtet.

In vorteilhafter Ausgestaltung der Erfindung wird das erwärmte Wasser, insbesondere der Naßdampf, unter einem Haupt-Sprührichtungswinkel von betragsmäßig 15° bis 45°, vorteilhafterweise 15° bis 30°, auf das Walzgut gesprüht.

In besonders vorteilhafter Ausgestaltung wird das erwärmte Wasser, insbesondere Naßdampf, mit einer auf zumindest eine Außenkante des Walzgutes ausgerichteten Haupt-Sprührichtungskomponente auf das Walzgut gesprüht. Auf diese Weise wird eine besonders gute Verringerung von Zunderbildung erreicht.

In weiterhin vorteilhafter Ausgestaltung der Erfindung wird das erwärmte Wasser, insbesondere Naßdampf, mit einer Haupt-Sprührichtungskomponente in Laufrichtung des Walzgutes auf das Walzgut gesprüht.

In einer weiterhin vorteilhaften Ausgestaltung der Erfindung wird das Walzgut von oben und von unten mit Kühlmittel besprüht. Auf diese Weise ist es möglich, die Zunderbildung auf beiden Seiten des Walzgutes zu verringern und das Walzgut besonders schnell abzukühlen.

In einer weiteren vorteilhaften Ausgestaltung der Erfindung wird das Walzgut mit Wasser, dessen Temperatur zwischen 50 °C und dem Siedepunkt liegt, besprüht. Ein noch günstigerer Temperaturbereich für das erwärmte Wasser ist der Bereich zwischen 80 °C und dem Siedepunkt, wobei sich wiederum aus diesem Bereich der Bereich zwischen 90 °C und 99 °C als besonders vorteilhaft bewiesen hat. Wasser aus diesem Temperaturbereich verdampft besonders schnell bei Auftreffen auf dem heißen Walzgut. In einer besonders vorteilhaften Ausgestaltung der Erfindung wird dabei das Wasser in Form besonders kleiner Tröpfchen, insbesondere in Form von Sprühnebel, gegen das Walzgut gesprüht. Diese Verwendung heißen Naßdampfes bzw. heißen Sprühnebels hat sich in Verbindung mit der Erfindung als besonders vorteilhaft zur Verringerung von Zunderbildung bzw. zum Entfernen von Zunder herausgestellt.

In einer weiteren vorteilhaften Ausgestaltung der Erfindung wird das Kühlwasser bzw. der Naßdampf mit relativ hohem Druck gegen das Walzgut gesprüht.

In einer weiteren vorteilhaften Ausgestaltung der Erfindung werden dem Kühlwasser Deoxidationsgase, insbesondere Kohlenmonoxid oder Wasserstoff, beigemischt, wodurch einer Zunderbildung entgegengewirkt wird. Es ist ferner vorteilhaft, dem Kühlmittel Zunder beizumischen.

Weitere Vorteile und erfinderische Einzelheiten ergeben sich aus der nachfolgenden Beschreibung von Ausführungsbeispielen, anhand der Zeichnung und in Verbindung mit den Unteransprüchen. Im einzelnen zeigen:
- FIG 1: eine Kühleinrichtung zum Kühlen von Walzgut,
- FIG 2: eine Kühleinrichtung zum Kühlen von Walzgut mit zweiseitiger Kühlung,
- FIG 3: eine Ausgestaltung der Erfindung,
- FIG 4: eine weitere beispielhafte Ausgestaltung der Erfindung,
- FIG 5: eine Kühleinrichtung zum Kühlen von Walzgut.

FIG 1 zeigt ein Walzgut 3, insbesondere Stahl, bei Austritt aus dem letzten Gerüst einer Warmwalzstraße, angedeutet durch die Walzen 1 und 2. Das Walzgut 3 wird nach Austritt aus dem letzten Walzgerüst durch eine Kühlvorrichtung abgekühlt. Die Kühlvorrichtung weist Kühlmittelleitungen 4, 41, 42, 43 mit Düsen 31, 45, 46, 47 auf, aus denen Kühlmittel 5, 51, 52, 53 auf das Walzgut 3 gesprüht wird. Das Kühlmittel 5, 51, 52, 53 ist erwärmtes Wasser oder Naßdampf. Dabei hat sich ein Temperaturbereich für das erwärmte Wasser von 80 bis 99 °C, insbesondere von 90 bis 99 °C besonders bewährt. Das Kühlmittel 5, 51, 52, 53 wird vorteilhafterweise mit hohem Druck in Form kleiner Tröpfchen, wie etwa Sprühnebel, gegen das Walzgut gesprüht.

FIG 2 zeigt ein Walzgut 3 bei Austritt aus dem letzten Gerüst einer Warmwalzstraße, angedeutet durch die Walzen 1 und 2. Das Walzgut 3 wird nach Austritt aus dem letzten Walzgerüst durch eine Kühlvorrichtung abgekühlt. Die Kühlvorrichtung weist Kühlmittelleitungen 4, 41, 42, 43 und 6, 61, 62, 63 mit Düsen 21, 45, 46, 47 und 64, 65, 66, 67 auf, aus denen Kühlmittel 5, 51, 52, 53 und 7, 71, 72, 73 auf das Walzgut 3 gesprüht wird. Das Kühlmittel 5, 51, 52, 53 und 7, 71, 72, 73 ist vorteilhafterweise erwärmtes Wasser oder Naßdampf. Dabei hat sich ein Temperaturbereich für das erwärmte Wasser von 80 bis 99 °C, insbesondere von 90 bis 99 °C besonders bewährt. Das Kühlmittel 5, 51, 52, 53 und 7, 71, 72, 73 wird vorteilhafterweise mit hohem Druck in Form kleiner Tröpfchen, wie etwa Sprühnebel, gegen das Walzgut 3 gesprüht. Details der Kühlung mit Einrichtungen, wie sie FIG 1 und FIG 2 zeigen, können der DE 196 37 916 entnommen werden.

FIG 3 zeigt eine Seitenansicht der Einrichtung gemäß FIG 1. Dabei weist die Kühlmittelleitung 4 schräg gestellte Düsen 31, 32, 33, 34 auf. Die Düsen 31 und 32 weisen einen Hauptsprühwinkel α von -20° auf. Das heißt, die Hauptsprührichtung des Kühlmittels 5, 55, das aus den Düsen 31 und 32 austritt, ist um einen Winkel α = 20° zur Senkrechten der Oberfläche des Walzgutes 3 geneigt. Für die Düsen 33 und 34 bzw. die entsprechenden Strahlen von Kühlmittel 56 und 57 gilt entsprechendes, wobei diese einen Hauptsprühwinkel α von 20° aufweisen. Auf diese Weise sprühen die Düsen 31, 32, 33, 34 mit einer Haupt-Sprührichtungskomponente zu den jeweiligen Außenkanten des Walzgutes 3.

In vorteilhafter Ausgestaltung der Erfindung weicht die Hauptsprührichtung auch in Laufrichtung 38 des Walzgutes 3 von der Senkrechten der Oberfläche des Walzgutes 3 ab. Eine derartige Ausführung offenbart FIG 4. Dabei ist die Kühlmittelleitung 4 durch eine Kühlmittelleitung 35 ersetzt. Die Kühlmittelleitung 35 weist eine Düse 36 auf, die Kühlmittel 37 auf das Walzgut 3 sprüht. Die Sprührichtung der Düse 36 in bezug auf die Laufrichtung 38 des Walzgutes 3 weicht um einen Winkel β von der Senkrechten der Oberfläche des Walzgutes 3 ab. β beträgt vorteilhafterweise 15 bis 45°. In der beispielhaften Ausgestaltung gemäß FIG 4 ist β = 25°. In besonders vorteilhafter Ausgestaltung der Erfindung werden die Düsen sowohl um einen Hauptsprühwinkel α als auch um einen Winkel β schräg gestellt. In vorteilhafter Ausgestaltung der Erfindung werden die Ausrichtungen der Düsen gemäß FIG 3 und FIG 4 entsprechend auf Düsen 7, 71, 72, 73 unterhalb des Walzgutes 3 gemäß FIG 2 übertragen.

Eine derartige Anordnung zeigt FIG 5, wobei die Kühleinrichtung Teil einer Kühlstrecke zum Kühlen des Walzgutes 3 ist. Das Walzgut 3 wird auf einer Welle 18 geführt, die mit einem Motor 10 angetrieben wird. Das Walzgut 3 wird aus Kühlmittelleitungen 4 und 6 mit Kühlmittel 5 und 7 besprüht. Als Kühlmittel 5 und 7 wird erwärmtes Wasser oder Naßdampf verwendet. Das Wasser verdampft bei Auftreffen auf das Walzgut 3. Der Dampf kondensiert zum Teil an einer Abdeckung 16. Damit kein kondensiertes Wasser auf das Walzgut 3 tropft, ist zudem eine Haube 15 vorgesehen. Das kondensierte Wasser läuft ab und wird mittels einer Kondensatabführung 20 gegebenenfalls erneut als Kühlwasser verwendet. Die Abdeckung 16 ist mit einem Dampfabführrohr 22 mit einem Gebläse 21 verbunden. Mittels des Gebläses 21 wird der größte Teil des Dampfes abgesaugt.

## Patentansprüche

1. Verfahren zur Verringerung von Zunderbildung auf einem Walzgut (3), das aus einem Walzgerüst ausläuft, wobei das Walzgut (3) nach dem Walzgerüst mit erwärmtem Wasser, insbesondere mit Naßdampf, besprüht wird, und wobei das erwärmte Wasser, insbesondere der Naßdampf, mit einer von der Senkrechten der Oberfläche des Walzgutes (3) abweichenden Haupt-Sprührichtungskomponente auf das Walzgut (3) gesprüht wird.

2. Verfahren nach Anspruch 1,
**dadurch gekennzeichnet,**
**daß** das erwärmte Wasser, insbesondere der Naßdampf, unter einem Haupt-Sprührichtungswinkel von betragsmäßig 15° bis 45° auf das Walzgut (3) besprüht wird.

3. Verfahren nach Anspruch 2,
**dadurch gekennzeichnet,**
**daß** das erwärmte Wasser, insbesondere der Naßdampf, unter einem Haupt-Sprührichtungswinkel von betragsmäßig 15° bis 30° auf das Walzgut (3) besprüht wird.

4. Verfahren nach Anspruch 1, 2 oder 3,
**dadurch gekennzeichnet,**
**daß** mit einer auf zumindest eine Außenkante des Walzgutes (3) ausgerichteten Haupt-Sprührichtungskomponente auf das Walzgut (3) gesprüht wird.

5. Verfahren nach Anspruch 1, 2, 3 oder 4,
**dadurch gekennzeichnet,**
**daß** das Walzgut (3) mit Wasser oberhalb einer Temperatur von 50 °C, vorteilhafterweise oberhalb von 80 °C, besprüht wird.

6. Verfahren nach Anspruch 5,
**dadurch gekennzeicnnet,**
daß das Walzgut (3) mit Wasser mit einer Temperatur größer 90 °C besprüht wird.

7. Verfahren nach Anspruch 1,2,3,4, 5 oder 6,
**dadurch gekennzeichnet,**
**daß** das erwärmte Wasser mittels Düsen in Form kleiner Tröpfchen gegen das Walzgut (3) gesprüht wird.

8. Verfahren nach Anspruch 7,
**dadurch gekennzeichnet,**
**daß** das erwärmte Wasser als Sprühnebel gegen das Walzgut (3) gesprüht wird.

9. Verfahren nach einem der vorhergehenden Ansprüche,
**dadurch gekennzeichnet,**
**daß** dem erwärmtem Wasser oder dem Naßdampf Deoxidationsgase beigemischt werden.

10. Verfahren nach einem der vorhergehenden Ansprüche,
**dadurch gekennzeichnet,**
**daß** die Temperatur des erwärmten Wassers geregelt wird.

11. Einrichtung zur Verringerung von Zunderbildung auf einem Walzgut (3), das aus einem Walzgerüst ausläuft zur Durchführung des Verfahrens nach einem der vorhergehenden Ansprüche, wobei die Einrichtung zur Verringerung von Zunderbildung eine nach dem Walzgerüst angeordnete Düse zum Besprühen des Walzgutes (3) mit erwärmtem Wasser, insbesondere mit Naßdampf, mit einer von der Senkrechten der Oberfläche des Walzgutes (3) abweichenden Haupt-Sprührichtungskomponente aufweist.

## Claims

1. Method of reducing the formation of scale on rolled stock (3) as it leaves a roll stand, heated water, in particular wet steam, being sprayed onto the rolled stock (3) downstream of the roll stand, and the heated water, in particular the wet steam, being sprayed onto the rolled stock (3) with a main spraying direction component differing from the perpendicular to the surface of the rolled stock (3).

2. Method according to Claim 1, **characterized in that** the heated water, in particular the wet steam, is sprayed onto the rolled stock (3) at a main spraying direction angle of 15° to 45°.

3. Method according to Claim 2, **characterized in that** the heated water, in particular the wet steam, is sprayed onto the rolled stock (3) at a main spraying direction angle of 15° to 30°.

4. Method according to Claim 1, 2 or 3, **characterized in that** the rolled stock (3) is sprayed with a main spraying direction component which is aimed at at least one outer edge of the rolled stock (3).

5. Method according to Claim 1, 2, 3 or 4, **characterized in that** the rolled stock (3) is sprayed with water at a temperature above 50°C, advantageously above 80°C.

6. Method according to Claim 5, **characterized in that** the rolled stock (3) is sprayed with water at a temperature higher than 90°C.

7. Method according to Claim 1, 2, 3, 4, 5 or 6, **characterized in that** the heated water is sprayed against the rolled stock (3) in the form of small droplets by means of nozzles.

8. Method according to Claim 7, **characterized in that** the heated water is sprayed against the rolled stock (3) as spray mist.

9. Method according to one of the preceding claims, **characterized in that** deoxidation gases are admixed with the heated water or the wet steam.

10. Method according to one of the preceding claims, **characterized in that** the temperature of the heated water is regulated.

11. Device for reducing the formation of scale on rolled stock (3) as it leaves a roll stand, for implementing according to one of the preceding claims, the device for reducing the formation of scale having a nozzle arranged downstream of the roll stand for spraying the rolled stock (3) with heated water, in particular with wet steam, with a main spraying direction component differing from the perpendicular to the surface of the rolled stock (3).

## Revendications

1. Procédé de réduction de la formation de calamine sur un produit (3) laminé qui sort d'une cage de laminoir, le produit (3) laminé recevant en projection, après la cage de laminoir, de l'eau réchauffée, notamment de la vapeur humide, et l'eau réchauffée, notamment la vapeur humide, étant projetée sur le produit (3) laminé en ayant une composante principale de direction de projection s'écartant de la perpendiculaire à la surface du produit (3) laminé.

2. Procédé suivant la revendication 1,
**caractérisé**
**en ce que** l'eau réchauffée, notamment la vapeur humide, est projetée sur le produit (3) laminé suivant un angle principal de direction de projection de 15° à 45° en valeur absolue.

3. Procédé suivant la revendication 2,
**caractérisé**
**en ce que** l'eau réchauffée, notamment la vapeur humide, est projetée sur le produit (3) laminé suivant un angle principal de direction de projection de 15° à 30° en valeur absolue.

4. Procédé suivant la revendication 1, 2 ou 3,
**caractérisé**
**en ce que** l'on effectue la projection sur le produit (3) laminé en ayant une composante principale de direction de projection dirigée sur au moins un bord extérieur du produit (3) laminé.

5. Procédé suivant la revendication 1, 2, 3 ou 4,
**caractérisé**
**en ce que** l'on projette sur le produit (3) laminé de l'eau ayant une température supérieure à 50°C et de préférence supérieure à 80°C.

6. Procédé suivant la revendication 5,
**caractérisé**
**en ce que** l'on projette sur le produit (3) laminé de l'eau ayant une température supérieure à 90°C.

7. Procédé suivant la revendication 1, 2, 3, 4, 5 ou 6,
**caractérisé**
**en ce que** l'on projette sur le produit (3) laminé de l'eau réchauffée sous forme de petites gouttelettes au moyen de buses.

8. Procédé suivant la revendication 7,
**caractérisé**
**en ce que** l'on projette sur le produit (3) laminé de l'eau réchauffée sous la forme d'un nuage de projection.

9. Procédé suivant l'une des revendications précédentes,
**caractérisé**
**en ce que** l'on mélange des gaz de désoxydation à l'eau réchauffée ou à la vapeur humide.

10. Procédé suivant l'une des revendications précédentes,
**caractérisé**
**en ce que** l'on régule la température de l'eau réchauffée.

11. Dispositif de réduction de la formation de calamine sur un produit (3) laminé qui sort d'une cage de laminage pour la mise en oeuvre du procédé suivant l'une des revendications précédentes, le dispositif de réduction de la formation de calamine comprenant une buse qui est disposée après la cage de laminage et qui est destinée à projeter sur le produit (3) laminé de l'eau réchauffée, notamment de la vapeur humide ayant une composante principale de direction de projection s'écartant de la perpendiculaire à la surface du produit (3) laminé.
